# EUROPÄISCHE PATENTSCHRIFT

(11) **EP 0 050 710 B1**
(45) Veröffentlichungstag und Bekanntmachung des Hinweises auf die Patenterteilung: **11.04.1984**
(21) Anmeldenummer: 81105545.8
(22) Anmeldetag: 15.07.1981
(51) Int. Cl.: F02M 51/00, F02M 47/02

(54) **Kraftstoffeinspritzanlage**
Fuel injection system
Installation d'injection de carburant

(30) Priorität: 23.10.1980 DE 3039967
(43) Veröffentlichungstag der Anmeldung: 05.05.1982
(73) Patentinhaber: ROBERT BOSCH GMBH, 70442 Stuttgart (DE)
(72) Erfinder: Babitzka, Rudolf, D-7141 Kirchberg (DE); Beck, Walter, D-7141 Schwieberdingen (DE); Schlagmüller, Walter, D-7141 Schwieberdingen (DE)

## Beschreibung

### Stand der Technik

Die Erfindung geht aus von einer Kraftstoffeinspritzanlage für einen Verbrennungsmotor nach der Gattung des Hauptanspruchs. Bei in bekannten Einspritzanlagen verwendeten, ausreichend optimierten, elektrisch ansteuerbaren Ventileinrichtungen, z. B. nach der DE-A-1 917927, werden Schaltzeiten von 10-³ Sekunden erreicht. Es hat sich gezeigt, daß die hierbei erreichten Schaltflanken noch nicht steil genug sind. Insbesondere der Verkürung der Spritzdauer ist so eine untere Grenze gesetzt.

### Vorteile der Erfindung

Die erfindungsgemäße Kraftstoffeinspritzanlage für Verbrennungsmotoren mit den kennzeichnenden Merkmalen des unabhängigen Anspruchs hat demgegenüber den Vorteil, daß bei ihr Ansprechzeiten im Mikrosekundenbereich erzielt werden können.

Durch die in den abhängigen Ansprüchen aufgeführten Maßnahmen sind vorteilhafte Weiterbildungen und Verbesserungen der im unabhängigen Anspruch angegebenen Kraftstoffeinspritzanlagen möglich. Zur Erzielung von besonders kurzen Ansprechzeiten, im Bereich von 10-⁵ s besteht der Steiler aus einer aus piezoelektrischen Scheiben geschichteten Säule, deren Säulenachse zumindest nahezu senkrecht zur Bewegungsachse des Ventilglieds steht.

### Zeichnung

Zwei Ausführungsbeispiele der Erfindung sind in der Zeichnung dargestellt und in der nachfolgenden Beschreibung näher erläutert. Es zeigen
Figur 1 ein erstes Ausführungsbeispiel einer Kraftstoffeinspritzanlage für einen Verbrennungsmotor,
Figur 2 und 3 zwei in der Einspritzanlage verwendete, elektrisch ansteuerbare Ventile,
Figur 4 den Verlauf des Fördervolumens,
Figur 5 den Verlauf der Steuerspannungen für die elektrisch ansteuerbaren Ventile,
Figur 6 den Hubverlauf der Ventile der Ventileinrichtung,
Figur 7 den Druckverlauf in der Einspritzanlage gemäß Figur 1,
Figur 8 den Verlauf der Einspritzmenge jeweils über der Zeit aufgetragen,
Figur 9 ein zweites Ausführungsbeispiel einer Einspritzanlage,
Figur 10 den Verlauf der Steuerspannungen der in der Einspritzanlage gemäß Figur 9 verwendeten Ventile,
Figur 11 den Hubverlauf der Ventile der Einspritzeinrichtung gemäß Figur 9 und
Figur 12 den Steuerdruckverlauf in der Einspritzanlage.

### Beschreibung der Ausführungsbeispiele

In Figur 1 der Zeichnung ist in halbschematischer Darstellung ein erstes Ausführungsbeispiel einer Kraftstoffeinspritzanlage für einen Verbrennungsmotor abgebildet. Diese Kraftstoffeinspritzanlage besteht im wesentlichen aus fünf Hauptteilen : einem Kraftstofftank 1, einer etwa als Kolbenpumpe ausgebildeten Kraftstofförderpumpe 2, einer Einspritzdüse 3, einer aus zwei Ventilen 4, 5 bestehenden Ventileinrichtung und einem elektronischen Steuergerät 6.

Dabei saugt die Pumpe 2 aus dem Tank 1 den Kraftstoff and und fördert ihn durch eine Zuführungsleitung 7 zur Zulaufbohrung 8 der Einspritzdüse 3. An die Zuführungsleitung 7 ist eine Überströmleitung 49 angeschlossen, die zu den Eingängen 9 und 10 der Ventile 4 und 5 führt.

Die Einspritzdüse 3 verteilt und zerstäubt den Kraftstoff im Verbrennungsraum des Verbrennungsmotors. Die Einspritzdüse ist ein flüssigkeitsgesteuertes Nadelventil, dessen Ventilnadel 11 durch eine Feder 12 auf den Ventilsitz 13 gedrückt wird. Oberhalb der Düsenöffnung 14 liegt ein Ringraum 15, in den die Zulaufbohrung 8 einmündet. Die Ventilnadel wird durch den im Ringraum 15 herrschenden Druck von ihrem Sitz abgehoben, sobald die Druckkräfte die Kräfte der Feder 12 übersteigen.

Das elektrisch ansteuerbare Ventil 4 ist als Einzelheit in Figur 2 dargestellt. Es hat ein gehäuse 16, welches eine Ventilbohrung 17 aufweist. In der Ventilbohrung 17 ist dicht und gleitend ein kolbenartiges Ventilglied 18 geführt.

Der Eingang 10 wird von einer Bohrung gebildet, die einen größeren Durchmesser hat als die koaxial dazu verlaufende Ventilbohrung 17. Am Übergang von Einlaß 10 zur Ventilbohrung 17 ist eine hohlkegelförmige Sitzfläche 19 ausgebildet. Mit dieser Sitzfläche wirkt eine kegeiförmige Dichtfläche 20 zusammen, die an einem pilzförmigen Ansatz des Ventilglieds 18 angeordnet ist. Eine Druckfeder 21, die in der Ventilbohrung 17 angeordnet ist und sich einerseits auf der Dichtfläche 20 abgewandten Stirnfläche des Ventilglieds und andererseits an einem die Ausmündung der Ventilbohrung 17 verschließenden Stopfen 22 abstützt, hält das Ventil 4 in der in Figur 2 dargestellten offenen Stellung.

An das Innere, dem Eingang 10 abgewandte Ende der Sitzfläche 19 anschließend ist koaxial zur Ventilbohrung 17 eine Ringkammer 23 angeordnet, in welche ein Ausgang 24 einmündet.

Etwa auf der Mitte der axialen Länge des sich in der in Figur 2 dargestellten geöffneten Stellung befindlichen Ventilgliedes 18 mündet rechtwinklig zur Bewegungsrichtung des Ventilglieds 18 eine Führungsbohrung 25 ein, in der ein Klemmstempel 26 bewegleich angeordnet ist. Der Klemmstempel 26 ist ein Teil eines elektrisch ansteuerbaren Stellers 27.

Der Steller 27 besteht aus mehreren, zu einer Säule 28 geschichteten piezoelektrischen Scheiben 29, die in einem Isolierstoffgehäuse 30 angeordnet sind. Die piezoelektrischen Scheiben 29 sind elektrisch parallel geschaltet und können über Zuführungsleitungen 31, 32 an Gleichspannung gelegt werden. An seinem Fuß ist die Säule 28 an einem Deckel 33 befestigt, der eine Sachbohrung 34 im Gehäuse 16 verschließt. In dem Boden der Sackbohrung 34 mündet die Führungsbohrung 25 ein, in der sich der Klemmstempel 26 befindet.

Im spannungsfreien Zustand des Stellers ist der Abstand zwischen der Außenfläche des Ventilglieds 18 und der leicht konkav ausgebildeten Stirnfläche des klemmstempels 26 nur wenige Tausendstel Millimeter groß. Wird nun an die Zuführungsleitung 31, 32 ein Gleichstrom angelegt, so dehnen sich die piezoelektrischen Scheiben 29 unter dem Einfluß des angelegten elektrischen Feldes bei gleichzeitiger Kontraktion ihrer Durchmesser in Richtung der Säulenachse so, daß der klemmstempel 26 in Richtung auf das Ventilglied 18 verschoben wird. Der Klemmstempel 26 kommt dabei an der Aussenfläche des Ventilglieds 18 zur Anlage und hält das Ventilglied 18 gegen die gegenüberliegende Wandung der ventilbohrung 17. Durch die hohe Klemmkraft wird das Ventilglied 18 mit der gegenüberliegenden Wandung der Ventilbohrung derart in kraftschlüssiger Berührung gehalten, daß eine Bewegung des Ventilglieds ausgeschlossen ist.

In der in Figur 2 der Zeichnung dargestellten Stellung liegt an den Zuführungsleitungen 31, 32 eine Gleichspannung an, wodurch der Klemmstempel das Ventilglied in der von der Sitzfläche 19 abgehobenen Stellung festklemmt. Ein vom Eingang 10 zum Ausgang 24 fließender Kraftstoffstrom baut an der von der Dichtfläche 20 mit der Sitzfläche 19 gebildeten Drosselstelle einen Druck auf, der das Ventil in nicht festgehlemmter Stellung zu schließen vermag. Erst bei Ab-, schaltung der am Steller 27 anliegenden Gleichspannung kann sich die Dirchtfläche 20 des Ventilglieds 18 auf die Sitzfläche 19 zu bewegen. Die Abschaltung der Steuerspannung erfolgt erst dann, wenn am Ventilglied der volle, erreichbare Drosseldruck P4 anliegt.

Das in Figur 3 dargestellte. Ventil 5 ist ebenfalls elektrisch austeuerbar. Es hat wiederum ein Gehäuse 36, welches eine Ventilbohrung 37 aufweist. In der Ventilbohrung 37 ist wiederum dicht und gleitend ein kolbenartiges Ventilglied 38 geführt, welches eine kegelförmlge Dichtfläche 40 hat.

Die Dichtfläche arbeitet mit einer entsprechenden, hohlkegelförmigen Sitzfläche 39 zusammen. Die Sitzfläche ist am Übergang des Eingangs 9 in die koaxial angeordnete Ventilbohrung 37, die einen größeren Durchmesser als der Eingang 9 aufweist, angeordnet.

An das innere, dem Eingang 9 abgewandte Ende der Sitzfläche 39 anschließend ist wieder koaxial zur Ventilbohrung 37 eine Ringkammer 43 angeordnet, in die ein Ausgang 44 des Ventils 5 einmündet.

Auf die der Dichtfläche 40 abgewandte Endfläche des Ventilglieds 18 stützt sich wiederum eine Druckfeder 41 ab, die mit ihrem anderen Ende an einen Stopfen 42 anliegt.

Etwa auf der Mitte der Axialerstreckung des an der Sitzfläche 39 anliegenden Ventilglieds 38 - so wie in Figur 3 gezeichnet - mündet wieder rechtwinklig zur Bewegungsrichtung des Ventilglieds eine Führungsbohrung 45 ein, in der ein Klemmstempel 46 beweglich angeordnet ist. Der Klemmstempel 46 ist wieder Teil eines elektrisch ansteuerbaren Stellers 47, der vollkommen dem elektrischen Steller 27 des Ventils gemäß Figur 2 entspricht. Auch an diesem Steiler 47 kann über Zuführungsleitungen 51, 52 eine Steuerspannung gelegt werden.

Die Ausgänge 24, 44 der die Ventileinrichtung der in Figur 1 dargestellten Kraftstoffeinspritzanlage bildenden Ventile 4, 5 sind an eine Rücklaufleitung 55 angeschlossen, welche zum Tank 1 zurückführt

Die Zuführungsleitungen 31, 32 zum elektrischen Steller 27 des Ventils 4 und die Zuführungsleitungen 51, 52 zum Steller 47 des Ventils 5 sind mit dem schon erwähnten elektronischen Steuergerät 6 verbunden. Im Betrieb der Kraftstoffeinspritzanlage liefert das elektronische Steuergerät Steuerspannungen, die z. B. vom Saugrohrdruck, von der Motordrehzahl und von weiteren Korrekturgrößen abhängen. Die Einflußgröben werden am Motor durch mechanischelektrische Meßwandler erfaßt und dem Steuergerät in an sich bekannter Art und Weise als elektrische Größen eingegeben. Bei den Meßwandler handelt es sich etwa um Einspritzauslöser im Zündverteiler, um Druckfühler, um Temperaturfühler usw.

Die Funktion der in Figur 1 der Zeichnung dargestellten Kraftstoffeinspritzanlage ist folgendermaßen : Handelt es sich bei der Pumpe 2 um eine etwa in Einspritzanlagenfür Dieselmotoren verwendete Kolbenpumpe, so wird sich der etwa in Figur 4 angedeutete Volumenstrom über die Zeit ergeben. Im Zeitpunkt t, beginnt der Fördervolumenstrom der Pumpe 2 anzusteigen. In diesem Zeitpunkt befinden sich die Ventilglieder 18, 38 der Ventile 4, 5 in der in Figur 1 dargestellten Stellung, in der - wie Figur 5 erkennen läßt - eine Steuerspannung an den Stellen 27 und 47 anliegt. Zum gleichen Zeitpunkt befindet sich das Ventilglied 18 des Ventils 4 in seiner maximalen Hubstellung (Kurve _{S4} in Figur 6). Das Ventilglied 38 des Ventils 5 befindet sich auf seinem Sitz 39, d. h. in der geschlossenen Stellung, was einer Hubstellung Null entspricht (Kurve s₅ in Figur 6). Wie aus Figur 7 ersichtlich, herrscht in der Überströmleitung 49 in dem Zeitraum von Null bis t, zunächst ein Druck p₀. Erst mit dem Beginn des Anstiegs des Volumenstroms im Zeitpunkt t, beginnt sich an der im Ventil 4 von der Dichtfläche 20 und der Sitzfläche 19 gebildeten Drosselstelle der Druck _{P4} aufzubauen. Dieser Druck _{P4} herrscht in der Überströmleitung 49 und in dem Ringraum 15 der Einspritzdüse 3. Im Zeitpunkt t₂ wird schließlich vom elektronischen Steuergerät 6 die an den Leitungen 31, 32 des Stellers 27 anliegende Steuerspannung (U₂₇ in Figur 5) abgeschaltet. Da hierdurch die klemmung aufgehoben wird, bewegt der am Ventilglied 18 des Ventils 4 angreifende Druck P₄ das Ventilglied 18 in seine Schließstellung (Kurve _{S4} in Figur 6). Da jetzt die Überströmleitung 49 vom Rücklauf 55 zum Tank 1 abgeschlossen ist, steigt - wie im Druckverlauf aus Figur 7 abzulesen ist - der Druck sehr stark an. Da die Schaltzeit bei dem Ventil 4 in der Größenordnung von 10-^{s} s liegt, ergibt sich eine nahezu senkrechte Flanke im Druckanstieg bis zum maximal erreichbaren Druck pₘₐₓ. Dieser Pₘₐₓ liegt oberhalb des Öffnungsdrucks p_{;} der Einspritzdüse 3, weshalb die Ventilnadel 11 von ihrem Ventilsitz 13 abgehoben wird und der Kraftstoff durch die Düsenöffnung 14 in den Verbrennungsraum des Verbrennungsmotors gespritzt wird. Nach einem vom elektronischen Steuergerät 6 bestimmten Zeitraum - der Einspritzdauer - wird nun die an die Zuführungsleitungen 51, 52 des Stellers 47 anliegende Steuerspannung (U₄₇ in Figur 5) im Zeitpunkt t₃ abgeschaltet. Durch den in der Überströmleitung 49 und im Eingang 9 des Ventils 5 und damit am Ventilglied 38 des Ventils 5 anliegenden Druck wird nun das Ventilglied 38 von seiner Sitzfläche 39 abgehoben (Kurve s₅ in Figur 6), wodurch die Überströmleitung 49 und letzlich der Ringraum 15 der Einspritzdüse 3 wieder mit der Rücklaufleitung 55 zum Tank 1 verbunden wird. Dadurch fällt - wie Figur 7 erkennen läßt - der Druck im Zeitpunkt t₃ wieder auf den Wert pₒ ab: Die Feder 12 der Einspritzdüse bewegt die Ventilnadel 11 wieder auf den Ventilsitz 13 ; die Einspritzdüse ist jetzt wieder geschlossen. Damit ist das in Figur 8 dargestellte Einspritzvolumen in den Verbrennungsraum des Motors gelangt. Schließlich hat der Kolben der Einspritzpumpe 2 seinen oberen Totpunkt erreicht, das im Zylinder der Pumpe 2 eingeschlossene Volumen ist ausgeschoben. Danach beginnt der beschriebene Vorgang von neuem.

Näturlich ist es prinzipiell auch möglich, die Pumpe 2 als kontinuierlich fördernde Pumpe auszugestalten ; ebenso wäre auch ein Betrieb aus einen Speicher denkbar.

Das in Figur 9 der Zeichnung dargestellte zweite Ausführungsbeispiel einer Kraftstoffeinspritzanlage für einen Verbrennungsmotor ist dagegen mit einer kontinuierlich fördernden Pumpe 62 ausgerüstet. Auch diese Kraftstoffeinspritzanlage besteht wieder aus einem Kraftstofftank 61, der Pumpe 62, einer Einspritzdüse 63. einer aus zwei Ventilen 64, 65 bestehenden Ventileinrichtung und einem elektronischen Steuergerät 66. Die Pumpe 62 fördert den aus dem Tank 61 angesaugten Kraftstoff in einer Speicher 60. Der Speicher 60 wiederum ist über eine Zuführungsleitung 67 einerseits mit der Zulaufbohrung 68 der Einspritzdüse 63 und andererseits mit dem Eingang 69 des Ventils 65 verbunden.

Auch die Einspritzdüse 63 ist ein flüssigkeitsgesteuertes Nadelventil, dessen Ventilnadel 71 durch aen aut aie Huckseite eines mit aer Nadel 71 verbundenen Steuerkolbens 72 wirkenden Steuerdrucks auf dem Ventilsitz 73 gehalten wird. Oberhalb der Düsenöffnung 74 liegt wieder ein Ringraum 75, in den die Zulaufbohrung 68 eimündet. Die Ventilnadel 71 wird durch den wegen des Speichervolumens 60 im wesentlichen stets gleichen, im Ringraum 75 herrschenden Druck , von ihrem Sitz abgehoben, sobald die vom Steuerdruck auf den Steuerkolben 72 ausgeübten Kräfte unter die vom im Ringraum 75 auf die Ventilnadel 11 ausgeübten, vom Speicherdruck herrührenden kräfte fallen.

Das elektrisch ansteuerbare Ventil 64 entspricht vollkommen dem in Figur 3 dargestellten Ventil. Das elektrisch ansteuerbare Ventil 65 entspricht ebenfalls bis auf eine unten näher ausgeführte Abänderung dem in Figur 3 dargestellten Ventil. In der nachfolgenden Beschreibung werden deshalb - so weit eine Übereinstimmung vorliegt - die in Figur 3 verwendeten Bezugszahlen benutzt werden.

Die Zulaufbohrung 69 des Ventils 65 ist - wie oben erwähnt - mit dem Speicher 60 verbunden. Natürlich könnte die Zulaufbohrung 69 mit einer anderen, vom Speicher 60 unabhängigen Druckquelle verbunden sein. Der Ausgang 84 des Ventils 65 ist mit einer Steuerleitung 89 verbunden, die in den Raum der Einspritzdüse 63 mündet, in der sich der Kolben 72 befindet. Die Rückseite des Ventilglieds 38' des Ventils 65 ist über eine einstellbare Drossel 85 druckausgeglichen. (Bei dem in Figur 3 dargestellten Ventil muß zu diesem Zweck lediglich der Stopfen 42 eine koaxiale Bohrung aufweisen, über die die Ventilbohrung 37 über die Drossel 85 mit dem Ausgang 84 verbunden werden kann).

Über Zuführungsleitungen 51', 52' ist der Steller 47', der einen Klemmstempel 46' aufweist mit dem elektronischen Steuergerät 66 verbunden.

Die Steuerleitung 89 ist wiederum mit dem Eingang 70 des Ventils 64 verbunden. Das Ventil 64 entspricht vollkommen dem in Figur 3 beschriebenen Ausführungsbeispiel. Der Ausgang 94 des Ventils 64 ist über eine Rücklaufleitung 95 mit dem Tank verbunden.

Auch das Ventil 64 weist einen elektrisch ansteuerbaren Steller 47" mit einem Klemmstempel 46" auf, der das Ventilglied 38" ebenso wie beim Ventil 65 in seiner Schließstellung festklemmen kann. Der elektrische Steller 47" ist auch über Zuführungsleitungen 51", 52" mit dem elektronischen Steuergerät 66 verbunden.

Die Funktion der in Figur 9 dargestellten Kraftstoffeinspritzanlage ist folgendermaßen : Es sei angenommen, daß in der in Figur 9 dargestellten Betriebsstellung in der Steuerleitung 89 im Zeitpunkt Null pₛ herrscht (Figur 12). Der Druck pₛ beträgt beispielsweise etwa 200 bar. Die Ventilglieder 38' ; des Ventils 65 und 38" des Ventils 64 sind - da an den Stellern 47', 47". eine Steuerspannung U₆₅ und Uₑ₄ (Figur 10) anliegt - in ihrer Schließstellung festgeklemmt (Kurven s₆₄ und s₆₅ in Figur 11). Da die wirksame Fläche des Steuerkolbens 72 größer ist als die hydraulisch wirksame Fläche der Ventilnadel 71 im Ringraum 75 wird die Ventilnadel 71 auf den Sitz 73 gehalten. Wenn im Zeitpunkt t, elektronische Steuergeräte 66 die am Steller 47" des Ventils 64 anliegende Steuerspannung (U₆₅ in Figur 10) abschaltet, wird unter der Wirkung des in der Steuerleitung 89 herrschenden Druckes pₛ das Ventilglied 38" sehr schnell von seinem Sitz abgehoben. Da die Druckkraft bereits voll aufgebaut ist, wenn die vom Steller 47" ausgeübte Klemmkraft aufgehoben wird, wird auch bei diesem Ventil eine sehr steile Schaltflanke von etwa 100 Mikrosekunden erzielt. Da nun die Steuerleitung 89 über die Rücklaufleitung 95 mit dem Tank 61 verbunden ist, fällt der Druck in der Steuerleitung 89 auf den Wert pₒ ab. Da nun die auf den Steuerkolben 72 wirkende Schließkraft entfällt, wird die Ventilnadel 71 von dem im Ringraum 75 herrschenden Druck abgehoben und der Kraftstoff kann durch die geöffnete Düsenöffnung 74 in den Brennraum des Verbrennungsmotors gelangen.

Unter der Kraft der Feder 41" wird nun das Ventilglied 38" des Ventils 64 wieder auf seinen Sitz zurückgedrückt, wonach im Zeitpunkt t₂ das Steuergerät 66 wieder eine Steuerspannung an den Steiler 47" anliegt. Dadurch wird vom Klemmstempel 46" das Ventilglied 38" in der Ventilbohrung 37" in seiner Schließstellung festgeklemmt.

Im Zeitpunkt t₃ (Figur 10) schaltet nun das elektronische Steuergerät 66 die am Steller 47' des Ventils 65 anliegende Steuerspannung ab. Unter der Wirkung des in der Steuerleilung 77 und am Eingang 69 des Ventils 65 herrschenden Druckes wird nun das Ventilglied 38' gegen die Kraft der Feder 41' von seinem Sitz abgehoben. Hierdurch baut sich jetzt in der Steuerleitung 89 wieder der Steuerdruck _{Ps} (Figur 12) auf. Infolge der auf den Stellkolben 72 wirkenden Stellkraft wird nun die Ventilnadel 71 wieder auf ihren Sitz 73 gedrückt. Damit ist das Ende des Zeitraumes,- in dem der Kraftstoff von der Einspritzdüse 63 in den Brennraum gelangen konnte - die Einspritzdauer t₃-tₗ -, erreicht.

Da inzwischen über die einstellbare Drossel 85 die Rückseite des Ventilglieds 38' des Ventils 65 druckentlastet worden ist, kann die Feder 41' das Ventilglied 38' wieder in die Schließstellung bewegen. Damit beginnt der beschriebene Vorgang von neuem.

## Patentansprüche

1. Kraftstoffeinspritzantage für einen Verbrennungsmotor, vorzugsweise Dieselmotor, mit einer Kraftstoffeinspritzpumpe oder einem Druckspeicher zur Förderung von Kraftstoff zu einer Einspritzdüse und mit zwei im Gegentakt arbeitenden, elektrisch gesteuerten Ventilen, die jeweils eine zu einer Niederdruckleitung führende Öffnung steuern und dabei den Spritzbeginn und das Spritzende bestimmen, dadurch gekennzeichnet, daß die im Gegentakt arbeitenden Ventile (4, 5, 64, 65), von denen das erste (4, 64) den Einspritzbeginn und das zweite (5, 65) das Einspritzende bestimmt und von denen jedes ein federbelastetes, vom Druck des zu steuernden Kraftstoffs betätigbares Ventilglied aufweist, das von je einem elektrischen Steller (27, 47, 47', 47"), dessen Stellbewegung zumindest eine Komponente hat, die zur Bewegungsrichtung des Ventilglieds senkrecht verläuft, bei Ein- oder Ausschalten einer Steuerspannung durch Klemmen in seiner Beweglichkeit gehindert ist.

2. Kraftstoffeinspritzanlage nach Anspruch 1, dadurch gekennzeichnet, daß der Steller (27, 47, 47', 47") eine aus piezoelektrischen Scheiben geschichtete Säule (28) ist, deren Säulenachse zumindest nahezu senkrecht zur Bewegungsachse des vom Druck des Kraftstoffes betätigbaren Ventilglieds (18, 38, 38', 38") steht.

3. Kraftstoffeinspritzaniage nach Anspruch 1 oder 2, dadurch gekennzeichnet, daß durch die Ventile (4, 5) der Ventileinrichtung eine Überströmleitung (49), die an die von der insbesondere als Kolbenpumpe ausgebildeten Pumpe (2) zur Einspritzdüse (3) führende Zuführungsleitung (7) angeschlossen ist, wechselweise mit einer Rücklaufleitung (55) zum Tank (1) verbindbar ist

4. Kraftstoffeinspritzanlage nach Anspruch 3, dadurch gekennzeichnet, daß das Ventilglied des zweiten Ventils (5) gegen die Kraft der Feder (41) aus seiner Schließstellung, in der es vom Steller (47) festklemmbar ist, vom Druck des Kraftstoffes von seinem Sitz (39) abhebbar ist.

5. Kraftstoffeinspritzanlage nach Anspruch 3, dadurch gekennzeichnet, daß das Ventilglied (18) des ersten Ventils (4) gegen die Kraft der Feder (21) aus der geöffneten Stellung, in der es vom Steller (27) festklemmbar ist, vom Druck des Kraftstoffs auf seinen Sitz (19) bewegbar ist.

6. Kraftstoffeinspritzanlage nach Anspruch 3 oder 5, dadurch gekennzeichnet, daß das Ventilglied (18) eine an einem schirmartigen Fortsatz angeordnete kegelförmige, in Schließbewegungsrichtung des Ventilglieds (18) sich verjüngende Dichtfläche (20) aufweist, die durch die Feder (21) von ihrer Sitzfläche (19) abgehoben ist und daß das Ventilglied (18) in dieser Stellung festklemmbar ist.

7. Kraftstoffeinspritzanlage nach Anspruch 6, dadurch gekennzeichnet, daß in der geöffneten Stellung des Ventils (4) die Dichtfläche (20) des Ventilglieds (18) zusammen mit ihrer Sitzfläche (19) eine Drosselstelle bildet und daß der dieser Drosselstelle aufgebaute Druck das Ventil (4) zu schließen sucht.

8. Kraftstoffeinspritzanlage nach Anspruch 1 oder 2, dadurch gekennzeichnet, daß durch die Ventile (64, 65) der Ventileinrichtung eine zur Rückseite einer Ventilnadel (71) der Einspritzdüse (63) führende Steuerleitung (89) mit einer_{'} Rücklaufleitung (95) zum Tank (61) oder mit einer Steuerdruckleitung (77) verbindbar ist.

9. Kraftstoffeinspritzanlage nach Anspruch 8, dadurch gekennzeichnet, daß die Steuerdruckleitung (77) an die vorzugsweise als Verteilereinspritzpumpe ausgebildete, insbesondere mit einem Druckspeicher (60) verbundene Pumpe (62) angeschlossen ist.

10. Kraftstoffeinspritzanlage nach Anspruch 8, dadurch gekennzeichnet, daß das Ventilglied (38', 38") jedes Ventils (64, 65) gegen die Kraft der Feder (41', 41") aus seiner Schließstellung in der es vom Steiler (47, 47") festklemmbar ist, vom Druck des Kraftstoffes von seinem Sitz abhebbar ist.

11. Kraftstoffeinspritzanlage nach Anspruch 10, dadurch gekennzeichnet, daß das zweite Ventil (65) durch Druckbeaufschlagung der Rückseite des Ventilglieds (38') über eine Drossel (85), die insbesondere einstellbar ist, druckausgeglichen ist.

12. Kraftstoffeinspritzanlage nach Anspruch 3 oder 8, dadurch gekennzeichnet, daß die Ventilnadel (71) der Einspritzdüse (63) von dem in einer Zuführungsleitung (67) herrschenden Druck, insbesonder gegen die Kraft einer Feder betätigbar ist.

## Claims

1. Fuel injection equipment for a combustion engine, preferably a diesel engine, comprising a fuel injection pump or a pressure accumulator for delivering fuel to an ejection nozzle and comprising two electrically controlled valves operating in anti-parallel each of which controls an opening leading to a low pressure line and in so doing determines the start of the injection and the end of the injection, characterised in that, the valves (4, 5, 64, 65) operating in anti-parallel, the first (4, 64) of which determines the start of the injection and the second (5, 65) determines the end of the injection and each of which has a spring-loaded valve member actuable by the pressure of the fuel to be controlled each valve being prevented from moving, through clamping on switching-in or switching-off a control voltage, by an electrical regulator (27, 47, 47', 47") the regulating movement of which has at least one component which extends perpendicular to the direction of movement of the valve member.

2. Fuel injection equipment according to claim 1, characterised in that, the regulator (27, 47, 47', 47") is a laminated column (28) of piezo-electric discs the axis of the column being arranged at least substantially perpendicular to the axis of movement of the valve member (18, 38, 38', 38") actuable by the pressure of the fuel.

3. Fuel injection equipment according to claim 1 or 2, characterised in that, an overflow line (49) which is connected to the supply line (7) leading from the pump (2), formed particularly as a piston pump, to the injection nozzle (3), is connectible alternately to a return line (55) to the tank (1) through the valves (4, 5) of the valve arrangement.

4. Fuel injection equipment according to claim 3, characterised in that, the valve member of the second valve (5) can be raised from its seat (39) out of its closed position in which it can be clamped by the regulator (47), by the force of the fuel against the force of the spring (41).

5. Fuel injection equipment according to claim 3, characterised in that, the first valve (4) is movable out of the open position, in which it can be clamped by the regulator (27), on to its seat (19) by the pressure of the fuel against the force of the spring (21).

6. Fuel injection equipment according to claim 3 or 5, characterised in that, the valve member (18) has a conical sealing surface (20) converging in the direction of closing movement of the valve member (18) and arranged on an umbrella-like extension which sealing surface is raised from its seating surface (19) by the spring (21) and that the valve member (18) can be clamped in that position.

7. Fuel injection equipment according to claim 6, characterised in that, in the open position of the valve (4), the sealing surface (20) of the valve member (18) forms, together with its seating surface (19), a throttle location and that the pressure built up at the said throttle location attempts to close the valve (4).

8. Fuel injection equipment according to claim 1 or 2, characterised in that, a control line (89) leading to the rear of a valve needle (71) of the injection nozzle (63) can be connected to a return line (95) to the tank (61) or to a control pressure line (77) through the valves (64, 65) of the valve arrangement.

9. Fuel injection equipment according to claim 8, characterised in that, the control pressure line (77) is connected to the pump (62) connected especially to a pressure accumulator (60) and preferably formed as a distributor injection pump.

10. Fuel injection equipment according to claim 8, characterised in that, the valve member (38', 38") of each valve (64, 65) can be raised from its seat by the pressure of the fuel against the force of the spring (41', 41") out of its closed position in which it can be clamped by the regulator (47, 47").

11. Fuel injection equipment according to claim 10, characterised in that, the second valve (65) is pressure balanced by the influence of pressure on the rear of the valve member (38') through a throttle (85) which is particularly adjustable.

12. Fuel injection equipment according to claim 3 or 8, characterised in that, the valve needle (71) of the injection nozzle (63) is actuable by the pressure prevailing in a supply line (67), especially against the force of a spring.

## Revendications

1. Installation d'injection de carburant pour un moteur à combustion, de préférence un moteur Diesel, avec une pompe d'injection de carburant, ou bien un accumulateur de pression, pour refouler du carburant vers une buse d'injection et avec deux soupapes commandées électriquement, fonctionnant de façon symétrique, et qui commandent respectivement un orifice aboutissant à une canalisation basse pression, en commandant ainsi le début et la fin de l'injection, installation caractérisée en ce que les soupapes fonctionnant de façon symétrique (4, 5, 64, 65) dont la première (4, 64) détermine le début de l'injection tandis que la seconde (5, 65) détermine la fin de l'injection, et qui comportent chacune un organe de soupape sollicité par un ressort et susceptible d'être actionné par la pression du carburant à commander, chacun de ces organes de soupape étant empêché de se déplacer du fait que lors de l'établissement ou de la coupure d'une tension de commande, il est serré respectivement par un dispositif électrique de réglage (27, 47, 47', 47") dont le mouvement de réglage présente au moins une composante perpendiculaire à la direction de déplacement de l'organe de soupape.

2. Installation d'injection de carburant selon la revendication 1, caractérisée en ce que le dispositif de réglage (27, 47, 47', 47") est une colonne (28) constituée par un empilage de disques piézo- électriques, l'axe de cette colonne étant au moins approximativement perpendiculaire à l'axe de déplacement de l'organe de soupape (18, 38, 38', 38") susceptible d'être actionné par la pression du carburant.

3. Installation d'injection de carburant selon la revendication 1 ou 2, caractérisée en ce qu'une canalisation de trop-plein (49) qui est raccordée à la canalisation d'alimentation (7) allant de la pompe (2), revêtant notamment la forme d'une pompe à piston, à la buse d'injection (3), est susceptible d'être reliée alternativement par les soupapes (4, 5) à une canalisation de retour (55) vers le réservoir (1).

4. Installation d'injection de carburant selon la revendication 3, caractérisée en ce que l'organe de soupape de la seconde soupape (5) est susceptible d'être soulevé par la pression du carburant de son siège (39) et contre l'action du ressort (41), à partir de sa position de fermeture dans laquelle il est susceptible d'être fixé par serrage par le dispositif de réglage (47).

5. Installation d'injection de carburant selon la revendication 3, caractérisée en ce que l'organe de soupape (18) de la première soupape (4) est susceptible d'être amené sur son siège (19) par la pression du carburant et contre l'action du ressort (21), à partir de sa position d'ouverture dans laquelle il est susceptible d'être fixé par serrage par le dispositif de réglage (27).

6. Installation d'injection de carburant selon la revendication 3 ou 5, caractérisée en ce que l'organe de soupape (18) comporte une surface d'étanchement conique (20) disposée sur un appendice en forme de parasol et allant en se rétrécissant dans le sens de déplacement de fermeture de l'organe de soupape (18), cette surface d'étanchement étant soulevée par le ressort (21) de sa surface de siège (19) et l'organe de soupape (18) étant susceptible d'être fixé par serrage dans cette position.

7. Installation d'injection de carburant selon la revendication 6, caractérisée en ce que dans la position d'ouverture de la soupape (4), la surface d'étanchement (20) de l'organe de soupape (18) constitue avec sa surface de siège (19) un emplacement d'étranglement et que la pression qui s'établit à cet emplacement d'étranglement tend à fermer la soupape (4).

8. Installation d'injection de carburant selon la revendication 1 ou 2, caractérisée en ce que par l'intermédiaire des soupapes (64, 65) de l'installation de soupape, une canalisation de commande (89) aboutissant à la face arrière d'un pointeau de soupape (71) de la buse d'injection (63) est susceptible d'être reliée à une canalisation de retour (95) vers le réservoir (61) ou bien à une canalisation de pression de commande (77).

9. Installation d'injection de carburant selon la revendication 8, caractérisée en ce que la canalisation de pression de commande (77) est raccordée à la pompe (62) revêtant de préférence la forme d'une pompe d'injection répartitrice, reliée notamment à un accumulateur de pression (60).

10. Installation d'injection de carburant selon la revendication 8, caractérisée en ce que l'organe de soupape (38', 38") de chacune des soupapes (64, 65) est susceptible d'être soulevé de son siège par la pression du carburant et contre l'action du ressort (41' ou 41"), à partir de sa position de fermeture dans laquelle il est susceptible d'être fermement serré par le disposi- . tif de réglage (47' ou 47").

11. Installation d'injection de carburant selon la revendication 10, caractérisée en ce que la seconde soupape (65) est équilibrée en pression par sollicitation de la face arrière de l'organe de soupape (38') par l'intermédiaire d'un étranglement (85), qui est notamment réglable.

12. Installation d'injection de carburant selon la revendication 3 ou 8, caractérisée en ce que le pointeau de soupape (71) de la buse d'injection (63) est susceptible d'être actionné, notamment contre l'action d'un ressort, par la pression régnant dans une canalisation d'alimentation (67).
